# EUROPÄISCHE PATENTSCHRIFT

(11) **EP 0 451 472 B1**
(45) Veröffentlichungstag und Bekanntmachung des Hinweises auf die Patenterteilung: **04.08.1993**
(21) Anmeldenummer: 91102684.7
(22) Anmeldetag: 23.02.1991
(51) Int. Cl.: B65D 65/46, B65D 43/16

(54) **Klappverpackung für Lebensmittel, insbesondere Hamburger**
Hinged package for food product, especially a hamburger
Emballage à charnière pour denrées alimentaires, en particulier pour hamburger

(30) Priorität: 29.03.1990 DE 4010003
(43) Veröffentlichungstag der Anmeldung: 16.10.1991
(73) Patentinhaber: GEBR. WIEBRECHT OHG, D-37079 Göttingen (DE)
(72) Erfinder: Wiebrecht, Bernd-Günther, W-3400 Göttingen (DE); Wiebrecht, Heinz-Peter, W-3400 Göttingen (DE)
(74) Vertreter: Rehberg, Elmar, Dipl.-Ing.

(56) Entgegenhaltungen:
- EP-A- 0 265 745
- FR-A- 2 628 398
- US-A- 4 787 552

## Beschreibung

Die Erfindung bezieht sich auf eine Klappverpackung für Lebensmittel, insbesondere Hamburger, mit zwei über ein Scharnier aneinanderhängenden, vertieften Formhälften, die einander ergänzen und in eine Schließlage klappbar sind, in der sie einen Aufnahmeraum für das Lebensmittel umhüllen, wobei die Schließlage durch Verschlußteile an den Formhälften sicherbar ist. Eine solche Klappverpackung ist aus der US-A-4 787 552 bekannt. Solche Klappverpackungen dienen insbesondere in Schnellbedienungsrestaurants zum Verpacken von Lebensmitteln, insbesondere Hamburger, Bouletten, Schnitzel sowie entsprechenden Beilagen.

Bisher bekannte Klappverpackungen bestehen aus geschäumten Kunststoff. Die beiden Formhälften werden aneinanderhängend hergestellt und sind über ein Scharnier miteinander verbunden, wobei die Wandstärke im Bereich des Scharniers zweckmäßig geringer ausfällt als im übrigen Bereich der Formhälften In aufnahmebereitem Zustand befinden sich die beiden Formhälften in einer gestreckten, offenen Lage, so daß der durch die beiden Vertiefungen gebildete Innenraum noch nicht zusammenhängend zur Verfügung gestellt wird. Das zu verpackende Lebensmittel wird in die eine Formhälfte eingebracht und die andere Formhälfte wird über das Scharnier um etwa 180° in Richtung auf die erste Formhälfte geklappt, wobei die Schließlage erreicht wird. Dabei wird das Lebensmittel von der Klappverpackung gänzlich umhüllt und die Formhälften gelangen mit ihren Rändern aufeinanderliegend in Kontakt. Die Schließlage ist zweckmäßig durch Verschlußteile an den Formhälften sicherbar. Zu diesem Zweck kann an der einen Formhälfte eine Öffnung und anderen Formhälfte eine Lasche angeformt sein, wobei die Lasche in der Schließlage in die Öffnung eingesteckt wird, so daß die Schließlage gesichert ist und trotz des Rückfederungsvermögens im Bereich des Scharniers die Schließlage beibehalten bleibt, bis die Verschlußteile wiederum voneinander gelöst werden. Solche Klappverpackungen werden insbesondere auch für den Außerhausverkauf von frisch zubereiteten, eßbaren Lebensmitteln der angesprochenen Art eingesetzt. Da sie aus geschäumtem Kunststoff bestehen, erfüllen sie auch eine gewisse Warmhaltefunktion und lassen sich leicht transportieren. Es entsteht jedoch das Entsorgungsproblem, denn der zur Herstellung der Klappverpackung eingesetzte Kunststoff zersetzt sich schlecht und belastet insoweit die Umwelt durch Vergrößerung des Müllbergs. Auch sind manche Kunststoffe nicht frei von Schadstoffabgaben, die zumindest teilweise auch in das verpackte Lebensmittel gelangen können und dann zwangsweise mitgegessen werden. Durch entsprechende Beschichtungen auf den Formhälften der Klappverpackung kann dem entgegengewirkt werden, wobei sich aber wiederum die Herstellung verteuert. Wenn solche Klappverpackungen in Parks sowie zu anderen öffentlichen Plätzen mitgenommen werden und nach dem Verzehr des Lebensmittels weggeworfen werden, entsteht nicht nur ein unschöner Anblick, sondern letztlich auch ein beachtlicher Aufwand für eine Einsammlung, Entfernung und Entsorgung.

Aus der DE-OS 36 39 185 ist eine Verpackung aus organischen Stoffen in beliebiger Formgebung für die Einbringung von Lebensmitteln bekannt, die als Futtermittel oder auch als Lebensmittel benutzt werden kann. Die Verpackung besteht aus zwei aufeinandersteckbaren Teilen aus einen dünnflüssigen Getreidemehlteig, also beispielsweise als Waffel. Der einander zugekehrte Randbereich der Teile ist gestuft ausgebildet, so daß hier eine Steckverbindung gebildet werden kann, die noch einen Mehl-, Ei- oder Zuckerkleber verfestigt werden kann. Nachteilig ist an dieser bekannten Verpackung ist es, daß sie nicht wie die eingeführte Klappverpackung aus Kunststoff gehandhabt werden. Das Aufeinanderstecken der beiden zueinandergehörigen Teile muß sehr genau erfolgen, weil sonst die dünnen Ränder beim Zusammenfügen der beiden Hälften der Verpackung zerstört bzw. zumindest beschädigt werden. Da die Ränder gestuft ausgebildet sind, muß eine vergleichsweise große Wandstärke der Verpackung gewählt werden, um überhaupt im Randbereich die erforderliche Festigkeit zu erzielen. Es ist auch möglich, eine Oblatenteil zusätzlich mit einzubacken. Ein Porenverschluß der Teile der Verpackung kann durch Gelatine erreicht werden.

Aus der FR-PS 26 28 398 ist eine Steckverpackung für Hamburger und ähnliche Gerichte bekannt, bei der ebenfalls zwei unterschiedliche, jedoch einander zugeordnete Teile aufeinandergesteckt werden. Die Verpackung besteht aus ungesäuertem Brot und kann entsprechend gewürzt sein. Die beiden Teile der Verpackung können einander übergreifend aufeinandergesteckt sein oder über eine Art Schnappverschluß miteinander verbunden sein. Die Verpackung ist dazu bestimmt, gemeinsam mit dem Inhalt verzehrt zu werden, also ohne ein vorheriges Öffnen der Verpackung.

Der Erfindung liegt die Aufgabe zugrunde, hier wirksame Abhilfe zu schaffen und eine Klappverpackung der eingangs beschriebenen Art bereitzustellen, die leicht abbaubar ist und bei der das Problem der Entsorgung weitgehend entschärft ist.

Erfindungsgemäß wird dies dadurch erreicht, daß die Formhälften aus gebackenem Teig bestehen, und daß das Scharnier aus einem anderen eßbaren Stoff besteht, der jedoch weich und flexibel bleibt. Das Scharnier kann somit insbesondere aus Kaugummi, Gelatine oder Weingummi bestehen. Mit der Erfindung wird eine eßbare Verpackung geschaffen, die in aller Regel zusätzlich zu dem in der Verpackung transportierten Lebensmittel verzehrt wird, so daß die Klappverpackung auf öffentlichen Plätzen weder eingesammelt werden muß noch einer Müllentsorgung mit ggf. anschließender Deponie unterliegt. Die Klappverpackungen, die nicht verzehrt werden, unterliegen einem schnellen Abbau durch Verrottung, wenn sie nicht von Vögeln und anderen Tieren gefressen werden. Die Formhälften selbst bestehen aus gebackenem Teig, insbesondere Waffelteig, der auch in verschiedenen Geschmacksrichtungen, abgestimmt auf das jeweils zu verpackende Lebensmittel, eingesetzt werden kann. Bei einer Klappverpackung für Hamburger wird zweckmäßig auf den Einsatz eines süßen Waffelteigs, wie er für die Herstellung von Eistüten bekannt ist, verzichtet und stattdessen ein neutraler, salziger oder mit einem sonstigen Gewürz gewürzter Teig verwendet. Durch das Backen des Teigs entstehen die Formhälften mit einer hinreichenden Wandstärke, die auch den Belastungen während des Transports der mit dem Lebensmittel gefüllten Klappverpackung standhält. Die beiden Formhälften sind weitgehend starr und vergleichsweise wenig flexibel, während umgekehrt das die beiden Formhälften verbindende Scharnier aus einem solchen eßbaren Stoff bestehen muß, der weich und flexibel bleibt, damit das Zuklappen der Klappverpackung in die Schließlage möglich wird, ohne daß sich das Scharnier von den Formhälften löst. In aller Regel ist die Beanspruchung des Scharniers jedoch nicht sehr hoch. Die Scharnierwirkung wird in aller Regel nur zweimal, nämlich beim Zuklappen und beim Aufklappen vor dem unmittelbaren Verzehr in Anspruch genommen. Bei einem Teilverzehr der verpackten Ware können einige weitere wenige Umklappvorgänge stattfinden, so daß jedenfalls das Scharnier frei von einer Dauerbelastung ist. Insoweit kann das Scharnier aus verschiedenen eßbaren Stoffen bestehen. Es kann hier durchaus auch ein z. B. süßer Stoff eingesetzt werden, dem eine gewisse Dessert-Funktion zukommen kann. Es versteht sich, daß die Anbringung des Scharniers an den beiden Formhälften so geschehen muß, daß einerseits die Scharnierfunktion erfüllt und andererseits das Lösen des Scharniers vor Gebrauch von den Formhälften verhindert wird.

Es ist möglich, daß die beiden Formhälften bei getrennter Herstellung nur über das Scharnier miteinander verbunden sind. In diesem Fall ist es möglich, die beiden Formhälften, die auch in identischer Ausbildung vorliegen können, getrennt voneinander zu backen und erst durch das Anbringen des Scharniers miteinander zu verbinden. Die Anbringung des Scharniers geschieht in aller Regel erst nach dem Backvorgang.

Es ist aber auch möglich, daß die beiden Formhälften zusammenhängend gebacken werden und im Bereich des Scharniers eine Perforation oder eine sonstige Sollbruchstelle geschaffen wird. Die Sollbruchstelle wird dann ganz oder teilweise mit einem oder mehreren Streifen aus dem eßbaren Stoff, der das Scharnier bildet, überbrückt. Die Sollbruchstelle kann auch durch eine Schwachstelle, also einen Bereich entsprechend verminderter Wandstärke, an der Übergangsstelle zwischen den beiden Formhälften, entstehen. Auch durch nachträgliches Ausstanzen oder die Anbringung von Anschnitten kann diese Sollbruchstelle gebildet bzw. vorbereitet werden.

Die Erfindung wird anhand zweier Ausführungsbeispiele weiter erläutert und beschrieben. Es zeigen:
- Figur 1: eine Draufsicht auf die Klappverpackung in einer ersten Ausführungsform,
- Figur 2: einen Schnitt gemäß der Linie II-II in Figur 1,
- Figur 3: eine Draufsicht auf die Klappverpackung in einer zweiten Ausführungsform und
- Figur 4: einen Schnitt gemäß der Linie IV-IV in Figur 3.

Die in Figur 1 dargestellte Klappverpackung 1 weist zwei Formhälften 2, 3 auf, die aneinanderhängend aus Teig gebacken sind, und zwar ähnlich, wie dies beim Backen von Waffeln, Eistüten u. dgl. bekannt ist. Die beiden Formhälften 2, 3 weisen jeweils eine Vertiefung 4 auf, besitzen ähnliche, einander ergänzende Form und können aus der dargestellten flachliegenden Stellung in eine Schließlage umgeklappt werden, in welcher die beiden Vertiefungen 4 einen Aufnahmeraum für das zu umhüllende Lebensmittel abgeben. Im Übergangsbereich 5 ist die Wandstärke geringer ausgebildet. Es kann hier auch eine Sollbruchstelle 6 in Form eines sehr dünnen Stegs vorgesehen sein, der durchbricht, sobald ein gewisser Verschwenkwinkel der beiden Formhälften 2 und 3 in die Schließlage hinein überschritten wird. Auch eine Perforation oder eine Stanzung in diesem Bereich ist möglich. Die beiden Formhälften 2 und 3 werden in diesem Übergangsbereich von einem Scharnier 7 überbrückt, welches aus einem durchgehenden Materialstreifen aus einem eßbaren Stoff, der weich und flexibel bleibt, besteht. Hierfür kommt insbesondere Kaugummi, Weingummi, eine Bonbonmasse o. dgl. in Frage. Wichtig ist es, einen solchen eßbaren Stoff zur Ausbildung des Scharniers 7 zu wählen, der einerseits die erforderliche Flexibilität behält und andererseits auch die erforderliche Verbindung mit dem Teig der beiden Formhälften 2 und 3 eingeht.

Die beiden Formhälften 2 und 3 weisen Verschlußteile 8, 9 auf, wobei an der Formhälfte 2 eine Lasche 8 und am Formteil 3 eine Öffnung 9 oder eine Durchbrechung vorgesehen ist, die in ihrer Größe und Lage aufeinander abgestimmt sind. In der Schließlage wird die Lasche 8 in die Öffnung 9 einsteckt und die Schließlage ist damit gesichert, so daß die Klappverpackung 1 geschlossen ist und so das eingeschlossene Lebensmittels transportiert werden kann.

Das Ausführungsbeispiel der Figuren 3 und 4 ist an sich ähnlich aufgebaut wie die Klappverpackung 1 nach dem Ausführungsbeispiel der Figuren 1 und 2. Es besteht hier nur der Unterschied, daß die Formhälften 2 und 3 als separate Teile gebacken werden und ein Übergangsbereich fehlt. Stattdessen sind an die Formhälften 2 und 3 Übergangsstreifen 10 und 11 angeformt. Das Scharnier 7 wird hier von mehreren Streifen 12 gemeinsam gebildet, die die beiden Übergangsstreifen 10 und 11 miteinander verbinden und sich auch noch bis zu einer gewissen Tiefe in die Wandung der Formhälften 2 und 3 hinein erstrecken können.

## Patentansprüche

1. Klappverpackung für Lebensmittel, insbesondere Hamburger, mit zwei über ein Scharnier (7) aneinanderhängenden vertieften Formhälften (2,3), die einander ergänzen und in eine Schließlage klappbar sind, in der sie einen Aufnahmeraum für das Lebensmittel umhüllen, wobei die Schließlage durch Verschlußteile (8,9) an den Formhälften (2,3) sicherbar ist, dadurch gekennzeichnet, daß die Formhälften (2, 3) aus gebackenem Teig bestehen, und daß das Scharnier (7) aus einem anderen eßbaren Stoff besteht, der jedoch weich und flexibel bleibt.

2. Klappverpackung nach Anspruch 1, dadurch gekennzeichnet, daß das Scharnier aus Kaugummi, Gelatine oder Weingummi besteht.

3. Klappverpackung nach Anspruch 1 oder 2, dadurch gekennzeichnet, daß die beiden Formhälften (2, 3) bei getrennter Herstellung nur über das Scharnier (7) miteinander verbunden sind.

4. Klappverpackung nach Anspruch 1 oder 2, dadurch gekennzeichnet, daß die beiden Formhälften (2, 3) zusammenhängend gebacken sind und im Bereich des Scharniers (7) eine Perforation oder eine sonstige Sollbruchstelle (6) aufweisen, und daß die Sollbruchstelle (6) ganz oder teilweise mit einem oder mehreren Streifen (12) aus dem eßbaren Stoff, der das Scharnier (7) bildet, überbrückt ist.

## Claims

1. Hinged pack for foodstuffs, in particular hamburgers, having two recessed mould halves (2, 3) which hang together by means of a hinge (7) and complement each other and can be folded into a closed position in which they enclose a receiving chamber for the foodstuff, the closed position being securable by locking parts (8, 9) on the mould halves (2, 3), characterised in that the mould halves (2, 3) consist of baked dough and in that the hinge (7) consists of a different edible substance which remains, however, soft and flexible.

2. Hinged pack according to Claim 1, characterised in that the hinge consists of chewing gum, gelatine or winegum.

3. Hinged pack according to Claim 1 or 2, characterised in that the two mould halves (2, 3), when manufactured separately, are solely joined together by the hinge (7).

4. Hinged pack according to Claim 1 or 2, characterised in that the two mould halves (2, 3) are baked hanging together and exhibit, in the area of the hinge (7), a perforation or some other predetermined breaking point (6) and in that the predetermined breaking point (6) is totally or partially bridged by one or more strips (12) of the edible substance which forms the hinge (7).

## Revendications

1. Emballage à charnière pour denrées alimentaires, en particulier pour un hamburger, avec deux moitiés moulées (2, 3) creuses, attachées l'une à l'autre par une charnière (7), complémentaires l'une à l'autre et pouvant être rabattues en une position fermée dans laquelle elles entourent un espace pour recevoir la denrée alimentaire, la position fermée pouvant être assurée par des pièces de fermeture (8, 9) sur les moitiés moulées (2, 3).
**caractérisé** en ce que les moitiés moulées (2, 3) sont en pâte alimentaire cuite, et en ce que la charnière (7) est faite d'une autre substance comestible qui reste toutefois tendre et flexible.

2. Emballage à charnière selon la revendication 1, caractérisé en ce que la charnière est en gomme à mâcher, en gélatine ou en gomme de raisin.

3. Emballage à charnière selon la revendication 1 ou 2, caractérisé en ce que les deux moitiés moulées (2, 3) sont reliées l'une à l'autre seulement par la charnière (7) dans le cas où elles sont fabriquées séparément.

4. Emballage à charnière selon la revendication 1 ou 2, caractérisé en ce que les deux moitiés moulées (2, 3) sont cuites en étant attachées ensemble et présentent dans la zone de la charnière (7) une perforation ou une autre ligne de rupture (6), et en ce que la ligne de rupture (6) est recouverte entièrement ou partiellement d'une ou plusieurs bandes (12) constituées de la substance comestible qui constitue la charnière (7).
